# EUROPÄISCHE PATENTSCHRIFT

(11) **EP 0 196 456 B1**
(45) Veröffentlichungstag und Bekanntmachung des Hinweises auf die Patenterteilung: **20.09.1989**
(21) Anmeldenummer: 86102498.2
(22) Anmeldetag: 26.02.1986
(51) Int. Cl.: E06B 9/36

(54) **Führungswagen für eine Lamellenjalousie**
Carriage for a slatted shutter
Chariot pour jalousie à lamelles

(30) Priorität: 14.03.1985 DE 3509064
(43) Veröffentlichungstag der Anmeldung: 08.10.1986
(73) Patentinhaber: Syba Handels- und Vertriebs AG, FL-9490 Vaduz (LI)
(72) Erfinder: Walther, Pierre, CH-2764 Courrendlin/Jura (CH)
(74) Vertreter: Eisenführ, Speiser & Partner

(56) Entgegenhaltungen:
- CH-A- 468 551
- DE-A- 2 554 351
- DE-A- 3 324 486
- GB-A- 2 031 493
- US-A- 3 298 425
- US-A- 4 350 197

## Beschreibung

Die Erfindung betrifft einen Führungswagen für eine Lamellenjalousie, mit einem Gehäuse mit Stirnwänden quer zur Laufrichtung, mit seitlich am gehäuse angeordneten Gleit- oder Laufelementen zum Verschieben des Wagens in einer Tragschiene, mit einer in einer gehäusefesten Buchse drehbar gelagerten Lagerhülse mit einem Ritzelabschnitt, mit einem reibschlüssig in der Lagerhülse gelagerten Lagerzapfen, an dessen unterem Ende ein Lamellenhalter angeordnet ist, der eine Vertikallamelle hält, mit einer in Öffnungen der Stirnwände drehbar gelagerten, mit dem Ritzelabschnitt der Lagerhülse kämmenden Schnecke und einer Innenprofilierung zur Aufnahme einer entsprechend profilierten Wendewelle, mit Rastfedern an der Lagerhülse bzw. dem Lagerzapfen, die mit ihren Eingriffsenden in eine Umfangsnut des Lagerzapfens bzw. der Lagerhülse hineinragen, wobei der Lagerzapfen fest mit dem Lamellenhalter verbunden ist.

Aus der US-A-4 350 197 sind derartige Führungswagen bekannt, bei denen die Lagerzapfen unlösbar in der Lagerhülse verrastet sind. Um - z. B. für Reinigungszwecke - die Lamellen gleichwohl abnehmen zu können, ist am unteren Ende des Lagerzapfens eine Nut angeformt, und der Lamellenhalter besitzt einen entsprechenden Wulst zum lösbaren Verbinden mit dem Lagerzapfen. Nachteilig ist dabei die relativ große Baulänge der Nut/Wulst-Verbindung, die zu unerwünschtem Lichteinfall auch bei geschlossener Jalousie führt. Die Lamellen müssen bei ihrer Abnahme zusammen mit ihrem Lamellenhalter seitwärts aus den Nuten der Lagerzapfen herausgelöst werden ; die Lamellen lassen sich durch Zugkräfte nicht vom Führungswagen lösen, wodurch die Unfallgefahr beim Hängenbleiben an den Lamellen erhöht ist.

Aufgabe der Erfindung ist es demgegenüber, einen Führungswagen der eingangs genannten Art derart weiterzubilden, daß die Lamellen in einfacher Weise durch axiale Zug- und Druckkräfte ankoppelbar und abnehmbar sind.

Diese Aufgabe wird bei den Führungswagen der eingangs genannten Art erfindungsgemäß dadurch gelöst, daß sich die Umfangsnut mittels schrager Seitenwände nach außen hin aufweitet, und daß die Eingriffsenden der Rastfedern gegen die schrägen Seitenwände anliegen und bei auf den Lamellenhalter wirkenden Zugkräften von den schrägen Seitenwänden radial aus der Umfangsnut herauslaufen und den Lagerzapfen axial freigeben.

Die Vorteile der Erfindung liegen insbesondere in der einfachen Handhabbarkeit der mit den erfindungsgemäßen Führungswagen ausgestatteten Lamellenjalousien. Die Möglichkeit, die Lamellen von dem Führungswagen abzunehmen, ist besonders einfach und vorteilhaft dadurch verwirklicht, daß der Lagerzapfen in der Lagerhülse eine Rastverbindung eingeht, die durch axiale Zugkräfte lösbar ist und durch axiale Druckkräfte wieder verrastet werden kann. Dadurch, daß sich die Lamellen durch Zugkräfte mit axialer Komponente aus dem Führungswagen lösen lassen, wird die Unfallgefahr wesentlich verringert, weil Gegenstände oder Personen nicht mehr unbeabsichtigterweise an den Lamellen hängen bleiben können und stürzen. Dadurch, daß zwischen Rastfedern und Umfangsnut des Lagerzapfens keine horizontale Stützkante, sondern lediglich schräg nach außen verlaufende Gleitflächen vorhanden sind, reicht ein vorgegebener axialer Zug am Lagerzapfen aus, um die Rastverbindung zu lösen.

Bevorzugt sind die Rastfedern am oberen Ende der Lagerhülse über dem Ritzelabschnitt angeordnet. Der Lagerzapfen, welcher am horizontalen Lamellenhalter vertikal angeformt ist, ragt durch die Lagerhülse hindurch und besitzt an der den Rastfedern entsprechenden Stelle die entsprechende angefaste Umfangsnut. Alternativ lassen sich die Rastfedern jedoch an jeder beliebigen Stelle der Lagerhülse anbringen. Die freien Enden der Rastfedern und die Umfangsnut des Lagerzapfens besitzen eine einander angepaßte Form und sind so bemessen, daß sie mit vorgegebenem Radialdruck gegeneinander anliegen. Lagerzapfen und Lagerhülsen bilden auf diese Weise eine Rutschkupplung mit vorgegebenem Reibungsmoment, welches verhindert, daß sich die Lamellen ohne Widerstand in dem aus Lagerhülse und Lagerzapfen gebildeten Drehlager drehen können.

Alternativ lassen sich die Rastfedern auch an jeder anderen Stelle der Lagerhülse anbringen.

Vorteilhafte Weiterbildungen der Erfindung sind durch die Merkmale der Unteransprüche gekennzeichnet.

Im folgenden werden drei Ausführungsformen der Erfindung anhand der Zeichnungen näher erläutert. Es zeigen :
Fig. 1 einen Querschnitt durch einen Führungswagen einer ersten Ausführungsform der Erfindung ;
Fig. 2 einen Querschnitt durch eine zweite Ausführungsform des Führungswagens ; und
Fig. 3 eine der Fig. 1 entsprechende abgewandelte Ausführungsform des Führungswagens.

Die Figuren 1 und 2 zeigen Querschnitte durch eine erste und zweite Ausführungsform des Führungswagens. Der Führungswagen besteht aus einem im wesentlichen rechteckförmigen Gehäuse 4, welches an zwei gegenüberliegenden Seiten auswärts gerichtete Stummelachsen 5 besitzt, an denen Laufrollen 6 gelagert sind, die auf Laufflächen 3 einer Tragschiene 2 laufen und eine reibungsarme Verschiebung des Führungswagens 1 längs der Tragschiene 2 ermöglichen.

Das Gehäuse 4 des Führungswagens 1 besitzt zentral zwischen den Laufrollen 6 eine vertikal ausgerichtete Gehäusebuchse 8 die senkrecht zur Laufrollenachse gerichtet ist und - im dargestellten Ausführungsbeispiel - eine Rastausnehmung 9 enthält. In der Gehäusebuchse 8 ist eine Lagerhülse 10 drehbar gelagert, die an ihrem unteren Ende Rastansätze 12 besitzt, welche in die Rastausnehmung 9 der Gehäusebuchse 8 hineinragen und die Lagerbuchse 10 in der Gehäusebuchse 8 unlösbar verrasten. An die Rastansätze 12 schließt sich ein Lagerabschnitt zur drehbaren Lagerung in der Gehäusebuchse 8 an. An den Lagerabschnitt schliesst sich ein Ritzelabschnitt 14 an, an dem die Lagerhülse 10 an ihrem Aussenumfang ein Ritzel mit schräg aufwärts verlaufenden Zahnungen trägt. Der Ritzelabschnitt 14 geht über in Rastfedern 16, die radiale Verdickungen 16a aufweisen.

In der Lagerhülse ist ein Lagerzapfen 18 drehbar gelagert, der an seinem unteren Ende fest mit einem horizontalen Lamellenhalter 24 verbunden ist und z. B. einstückig mit diesem ausgebildet sein kann. Der Lagerzapfen 18 besitzt in Höhe der Rastfedern 16 eine Umfangsnut 20, welche schräge Fasen oder Seitenwände besitzt, in welche die Verdickungen 16a der Rastfedern bevorzugt formschlüssig eingreifen. Die Rastfedern 16 und die Umfangsnut 20 sind so bemessen, dass bei hergestellter Rastverbindung ein vorgegebener Radialdruck wirkt, der eine gewünschte Reibung zwischen Lagerhülse und Lagerzapfen erzeugt, so dass der Lagerzapfen 18 von der Lagerhülse 10 mitgenommen wird, bis ein an einem unteren Ringwulst 18b des Lagerzapfens 18 angeformter Anschlag 17 gegen einen gehäusefesten Gegenanschlag 8a anläuft. Wird anschliessend die Drehbewegung des Ritzels und der Lagerhülse 10 fortgesetzt, so überwindet die Lagerhülse das Haftreibungsmoment der Rastverbindung 16, 20 und dreht dann frei weiter auf dem am Anschlag stehenden Lagerzapfen 18. Die aus Rastfedern 16 der Lagerhülse 10 und Umfangsnut 20 des Lagerzapfens 18 gebildete Rastverbindung wirkt somit wie eine Friktions-Kupplung, die bei Überschreiten eines vorgegebenen Freilauf-Drehmomentes freiläuft. Die Bildung der Friktions-Kupplung integral mit der Rastverbindung stellt ein besonders vorteilhaftes Merkmal der Erfindung dar.

Die die Stummelachsen 5 tragenden Gehäusewände sind durch zwei in geringem Abstand voneinander verlaufende Stirnwände 7a, 7b miteinander verbunden. Zwischen den Stirnwänden 7a, 7b ist eine Schnecke 26 drehbar gelagert, die ein Schneckengewinde 28 aufweist, welches mit dem Ritzelabschnitt 14 der Lagerhülse 10 kämmt. Die Schnecke 26 besitzt eine Innenprofilierung 30, die dem Profil einer Wendewelle (nicht dargestellt) entspricht, welche durch alle Führungswagen hindurch verläuft und bei ihrer Drehung die Schnecken 26 verdreht, welche über ihr Schneckengewinde den Ritzelabschnitt 14 und die Rastverbindung 16, 20 die Stellung der vertikalen Lamellen in gewünschter Weise verändern. In Fig. 2 ist das Gehäuse 4 des Laufwagens innerhalb der Tragschiene 2 dargestellt, wobei die seitlichen Gleit- oder Rollenelemente 6 und die Schnecke 26 der Übersichtlichkeit halber weggelassen sind. Die Gehäusebuchse 8 ist zentral und vertikal ausgerichtet an das Gehäuse 4 angeformt und besitzt eine Rastausnehmung 9 und einen nach unten sich leicht konisch ausweitenden Innendurchmesser. In die Gehäusebuchse 8 ist die Lagerhülse 10 eingerastet, wobei z. B. ein Ansatz der Lagerhülse 10 die Rastausnehmung 9 untergreift und der Ritzelabschnitt 14 die Gehäusebuchse 8 an ihrem oberen Ende übergreift. Die Lagerbuchse 10 besitzt an ihrem unteren Ende Rastfedern 16 mit einwärts gerichteten Verdickungen 16a, die in eine entsprechende Umfangsnut 20 eines Lagerzapfens 18 eingreifen, der einstückig an den horizontalen Lamellenhalter 24 angeformt ist.

Die Umfangsnut 20 des Lagerzapfens 18 besitzt schräg verlaufende Seitenflächen 21, welche die Umfangsnut 20 mit wachsendem Abstand von der Zapfenachse 18a verbreitern. Wirkt daher auf den Lagerzapfen 18 eine ausreichende axiale Kraft nach unten, so werden die Rastfedern 16 von den Seitenflächen 21 nach aussen gedrückt, wodurch der Lagerzapfen 18 aus der Rastverbindung gelöst wird und axial aus der Lagerhülse 10 herausgezogen werden kann.

Zum Einsetzen wird der Lagerzapfen 18 von unten in die Lagerhülse 10 eingeschoben, bis dann die abgerundete Spitze 23 des Lagerzapfens gegen die Rastfedern 16 anläuft und diese nach aussen drückt. Bei fortgesetzter Aufwärtsbewegung fallen dann die Rastfedern 16 in die Umfangsnut 20 des Lagerzapfens 18 ein, wodurch die Rastverbindung hergestellt ist.

Gemäss den Fig. 1 und 3 ist zwischen dem Lagerzapfen 18 und der Lagerhülse 10 eine ineinandergreifende Rändelung 40, 42 vorgesehen, um die Rotation des Lagerzapfens 18 erst ab einem vorgegebenen Mindestdrehmoment einsetzen zu lassen. Auf diese Weise lässt sich unerwünschtes, zufälliges Verdrehen der Vertikallamellen in dem Laufwagen verhindern. Gemäss Fig. 1 ist am Umfang des Lagerzapfens 18 eine Rändelung 40 mit axialen Erhöhungen und Vertiefungen angebracht. In der Lagerhülse 10 sind federnde Laschen, z. B. an den Rastansätzen 12, vorgesehen, welche radial einwärts gerichtete, in die Rändelung 40 eingreifende Rändelnocken 42 tragen.

Fig. 3 zeigt eine der Fig. 1 entsprechende Darstellung, bei welcher die Rändelung 40 auf der nach oben weisenden Oberfläche eines Ringwulstes 18b angebracht ist, der in vorgegebenem Abstand über dem Lamellenhalter 24 an dem Lagerzapfen 18 angeformt ist und auch den Anschlag 17 trägt. Bei dieser Ausführungsform sind an der unteren Stirnfläche der Lagerhülse 10 entsprechende Rändelnocken 42 angeformt, welche mit der Rändelung 40 des Lagerzapfens 18 zusammenwirken.

## Patentansprüche

1. Führungswagen für eine Lamellenjalousie, mit einem Gehäuse (1) mit Stirnwänden (7) quer zur Laufrichtung,
mit seitlich am Gehäuse angeordneten Gleit-oder Laufelementen (6) zum Verschieben des Wagens in einer Tragschiene,
mit einer in einer gehäusefesten Buchse (8) drehbar gelagerten Lagerhülse (10) mit einem Ritzelabschnitt (14),
mit einem reibschlüssig in der Lagerhülse (10) gelagerten Lagerzapfen (18), an dessen unterem Ende ein Lamellenhalter (24) angeordnet ist, der eine Vertikallamelle hält,
mit einer in Öffnungen der Stirnwände drehbar gelagerten, mit dem Ritzelabschnitt (14) der Lagerhülse (10) kämmenden Schnecke (28) und einer Innenprofilierung (30) zur Aufnahme einer entsprechend profilierten Wendewelle,
mit Rastfedern (16) an der Lagerhülse (10) bzw. dem Lagerzapfen (18), die mit ihren Eingriffsenden (16a) in eine Umfangsnut (20) des Lagerzapfens (18) bzw. der Lagerhülse (10) hineinragen, wobei der Lagerzapfen (18) fest mit dem Lamellenhalter (24) verbunden ist,
dadurch gekennzeichnet, daß sich die Umfangsnut (20) mittels schräger Seitenwände (21) nach außen hin aufweitet, und daß die Eingriffsenden (16a) der Rastfedern (16) gegen die schrägen Seitenwände (21) anliegen und bei auf den Lamellenhalter (24) wirkenden Zugkräften von den schrägen Seitenwänden (21) radial aus der Umfangsnut (20) herauslaufen und den Lagerzapfen (18) axial freigeben.

2. Führungswagen nach Anspruch 1, dadurch gekennzeichnet, daß der Lagerzapfen (18) einstückig am Lamellenhalter (24) angeformt ist.

3. Führungswagen nach Anspruch 1 oder 2, dadurch gekennzeichnet, daß die Rastfedern (16) am oberen Ende der Lagerhülse (10) über dem Ritzelabschnitt (14) angeordnet sind.

4. Führungswagen nach Anspruch 1 oder 2, dadurch gekennzeichnet, daß die Rastfedern (16) am unteren Ende der Lagerhülse (10) angeordnet sind.

5. Führungswagen nach einem der vorstehenden Ansprüche, dadurch gekennzeichnet, daß die Eingriffsenden (16a) der Rastfedern (16) um die Umfangsnut (20) des Lagerzapfens (18) eine einander angepasste Form besitzen und zur Bildung einer Rutschkupplung mit vorgegebenem Druck gegeneinander anliegen.

6. Führungswagen nach einem der vorstehenden Ansprüche, dadurch gekennzeichnet, daß die Lagerhülse (10) mittels nach außen gerichteter Rastansätze (12) unlösbar in der Gehäusebuchse (8) verrastbar ist.

7. Führungswagen nach einem der vorstehenden Ansprüche, dadurch gekennzeichnet, daß am Lagerzapfen (18) in vorgegebenem Abstand über dem Lamellenhalter (24) ein Ringwulst (18b) angeformt ist, der einen Anschlag (17) trägt, der gegen einen gehäusefesten Gegenanschlag anläuft.

8. Führungswagen nach einem der vorstehenden Ansprüche, dadurch gekennzeichnet, daß die Stirnwände (7a, 7b) an ihrer oberen Kante zur Montage der Schnecke (26) gegeneinander gerichtete Einlauf-Fasen (19) besitzen.

9. Führungswagen nach einem der vorstehenden Ansprüche, dadurch gekennzeichnet, daß zwischen dem Lagerzapfen (18) und der Lagerhülse (10) ineinandergreifende Rändelungen (40, 42) vorgesehen sind.

10. Führungswagen nach Anspruch 9, dadurch gekennzeichnet, daß die Rändelung (40) am Umfang des Lagerzapfens (18) angeordnet ist, und daß in der Lagerhülse (10) radial in die Rändelung (40) eingreifende Rändelnocken (42) angeformt sind.

11. Führungswagen nach Anspruch 10, dadurch gekennzeichnet, daß die Rändelnocken (42) auf Laschen angeordnet sind, die in Ausnehmungen (13) der Lagerhülse (10) federnd angelenkt sind.

12. Führungswagen nach Anspruch 9, dadurch gekennzeichnet, daß die Rändelung (40) an einer aufwärts gerichteten Oberfläche eines am Lagerzapfen (18) angeformten Ringwulstes (18b) angeordnet ist, und daß die Rändelnocken (42) an der unteren Stirnfläche der Lagerhülse (10) angeformt sind.

## Claims

1. Guide carriage for a louvre blind, having a housing (1) with end walls (7) transversely of the direction of travel, with sliding or running elements (6) arranged laterally on the housing and for the displacement of the carriage in a support rail,
with a bearing sleeve (10) having a pinion section (14) and rotatably mounted in a bushing (8) fast with the housing, with a bearing pin (18) frictionally mounted in the bearing sleeve (10) and having arranged on its bottom end a louvre holder (24) which holds a vertical louvre,
with a worm (28) rotatably mounted in openings of the end walls and meshing with the pinion portion (14) of the bearing sleeve (10) and an internal profiling (30) for accommodating a correspondingly profiled turning shaft, with detent springs (16) on the bearing sleeve (10) or respectively the bearing pin (18), which springs project with their engagement ends (16a) into a peripheral groove (20) of the bearing pin (18) or the bearing sleeve (10), the bearing pin (18) being connected fast to the louvre holder (24), characterised in that the peripheral groove (20) is widened outwardly by means of oblique side walls (21) and that the engaging ends (16a) of the detent springs (16) bear against the inclined side walls (21) and, with tensile forces from the inclined side walls (21) and acting on the louvre holder (24), run out radially from the peripheral groove (20) and axially free the bearing pin (18).

2. Guide carriage according to claim 1, characterised in that the bearing pin (18) is formed in one piece on the louvre holder (24).

3. Guide carriage according to claim 1 or 2, characterised in that the detent springs (16) are arranged on the upper end of the bearing sleeve (10) above the pinion section (14).

4. Guide carriage according to claim 1 or 2, characterised in that the detent springs (16) are arranged on the lower end of the bearing sleeve (10).

5. Guide carriage according to one of the preceding claims, characterised in that the engaging ends (16a) of the detent springs (16) around the peripheral groove (20) of the bearing pin (18) have a shape adapted to one another and bear one against the other with prescribed pressure for forming a frictional clutch.

6. Guide carriage according to one of the preceding claims, characterised in that the bearing sleeve (10) is capable of being unreleasably latched in the housing bushing (8) by means of outwardly directed detent projections (12).

7. Guide carriage according to one of the preceding claims, characterised in that the bearing pin (18) has formed thereon, at a prescribed distance above the louvre holder (24), an annular bead (18b), which carries a stock (17), which runs against a coacting stop fast with the housing.

8. Guide carriage according to one of the preceding claims, characterised in that the end walls (7a, 7b) have oppositely directed entry chamfers or bevels (19) on their upper edge for the mounting of the worm gear (26).

9. Guide carriage according to one of the preceding claims, characterised in that interengaging millings (40, 42) are provided between the bearing pin (18) and the bearing sleeve (10).

10. Guide carriage according to claim 9, characterised in that the milling (40) is arranged on the periphery of the bearing pin (18), and that milling projections (42) engaging radially in the milling (40) are formed in the bearing sleeve (10).

11. Guide carriage according to claim 10, characterised in that the radial millings (42) are arranged on plates which are spring-linked in recesses (13) of the bearing sleeve (10).

12. Guide carriage according to claim 9, characterised in that the milling (40) is arranged on an upwardly directed surface of an annular bead (18b) formed on the bearing pin (18), and that the edge millings (42) are formed on the bottom end face of the bearing sleeve (10).

## Revendications

1. Chariot pour une jalousie à lamelles avec un corps (1) dont les parois frontales (7) sont transversales à la direction de marche,
comportant des éléments de glissement ou de marche (6) pour le déplacement du chariot sur un rail-support,
une douille d'appui (10) avec un segment de pignon (14) montée mobile en rotation dans un manchon (8) fixé au corps,
un tourillon (18) monté dans la douille d'appui (10) dont il est solidaire par friction, à l'extrémité inférieure duquel est disposé un porte-lamelles (24) qui maintient une lamelle verticale,
une vis sans fin (28) montée mobile en rotation dans les ouvertures des parois frontales, qui est en prise avec le segment de pignon (14) de la douille d'appui (10) et une partie profilée intérieure (30) destiné à la réception d'un arbre d'inversion profilé en conséquence,
des ressorts à cran d'arrêt (16), qui pénètrent par leurs extrémités en prise (16a) dans une gorge circulaire (20) du tourillon (18) ou de la douille d'appui (10), le tourillon étant relié de manière fixe au porte-lamelle (24),
caractérisé en ce que la gorge circulaire (20) s'élargit vers l'extérieur au moyen de parois latérales obliques (21), en ce que les extrémités en prise (16a) des ressorts à cran d'arrêt (16) s'appuient contre les parois latérales obliques et en ce que les efforts de traction exercés sur le porte-lamelle par les parois latérales obliques (21) interviennent radialement hors de la gorge circulaire (20) et libèrent axialement le tourillon.

2. Chariot selon la revendication 1, caractérisé en ce que le tourillon (18) est conforme à une seule pièce avec le porte-lamelle (24).

3. Chariot selon la revendication 1 ou 2, caractérisé en ce que les ressorts à cran (16) sont disposés à l'extrémité supérieure de la douille d'appui (10) sur le segment de pignon (14).

4. Chariot selon la revendication 1 ou 2, caractérisé en ce que les ressorts à cran d'arrêt (16) sont disposés à l'extrémité inférieure de la douille d'appui (10).

5. Chariot selon l'une des revendications qui précèdent, caractérisé en ce que les extrémités en prise (16a) des ressorts à cran d'arrêt (16) possèdent une forme adoptée à la gorge circulaire du tourillon et s'appuient contre celle-ci avec une pression déterminée pour constituer un accouplement à friction.

6. Chariot selon l'une des revendications qui précèdent, caractérisé en ce que la douille d'appui peut s'encranter de manière indétachable sur le manchon du corps (8) au moyen de saillies de crantage dirigées vers l'extérieur (12).

7. Chariot selon l'une des revendications qui précèdent, caractérisé en ce que, il est constitué sur le tourillon (18) à une distance déterminée au-dessus du porte-lamelle (24) un bourrelet annulaire (18b) qui supporte une butée (17) venant elle-même s'appuyer sur une contre-butée (17) fixée sur le corps.

8. Chariot selon l'une des revendications qui précèdent caractérisé en ce que les parois frontales (7a, 7b) possèdent sur leur bord supérieur des chanfreins d'entrée (19) dirigés en regard pour le montage de la vis sans fin (26).

9. Chariot selon l'une des revendications qui précèdent, caractérisé en ce qu'il est prévu entre le tourillon (18) et la douille d'appui (10) des moletages (40, 42) s'engrenant entre eux.

10. Chariot selon la revendication 9, caractérisé en ce que le moletage (40) est disposé sur la périphérie du tourillon (18) et en ce qu'il est constitué sur la douille d'appui (10) des saillies formant des molettes (42) qui sont en prise avec le moletage (40).

11. Chariot selon la revendication 10, caractérisé en ce que les saillies formant des molettes (42) sont disposées sur des attaches lesquelles sont articulées élastiquement dans des évidements (13) de la douille d'appui (10).

12. Chariot selon la revendication 9, caractérisé en ce que le moletage (40) est disposé sur une surface disposée vers le haut d'un bourrelet annulaire (18b) constitué sur le tourillon et en ce que les saillies formant des molettes (42) sont constituées sur la face frontale inférieure de la douille d'appui (10).
